# EUROPÄISCHE PATENTANMELDUNG

(11) **EP 0 598 696 A1**
(43) Veröffentlichungstag der Anmeldung: **25.05.1994**
(21) Anmeldenummer: 93890184.0
(22) Anmeldetag: 21.09.1993
(51) Int. Cl.: F02M 35/04, F02M 35/10

(54) **Ansaugvorrichtung für eine Brennkraftmaschine**

(30) Priorität: 16.11.1992 AT 2260/92
(71) Anmelder: Laimböck, Franz, Dipl.Ing.Dr., A-8051 Graz-Thal (AT); Beidl, Christian Dipl. Ing., A-8063 Eggersdorf (AT); Hochmayr, Markus, Dipl.-Ing., A-8020 Graz (AT); Killmann, Gerhard, Dipl.-Ing., A-8010 Graz (AT)
(72) Erfinder: Laimböck, Franz, Dipl.Ing.Dr., A-8051 Graz-Thal (AT); Beidl, Christian Dipl. Ing., A-8063 Eggersdorf (AT); Hochmayr, Markus, Dipl.-Ing., A-8020 Graz (AT); Killmann, Gerhard, Dipl.-Ing., A-8010 Graz (AT)
(74) Vertreter: Hübscher, Heiner, Dipl.-Ing.

(57) **Zusammenfassung**

Eine Ansaugvorrichtung für eine Brennkraftmaschine (7) ist am Rahmen eines Fahrzeuges, insbesondere eines Zweirades, schwingungsfähig angeordnet. Um eine Material- und Raumeinsparung zu erzielen, ist ein Rahmenrohr (1) des Fahrzeuges oder ein am Fahrzeugrahmen starr befestigtes Rohr als Ansaugrohr ausgebildet, das mit den übrigen Teilen (3, 5) der Ansaugvorrichtung bzw. der Brennkraftmaschine (7) selbst elastisch flexibel, z. B. über eine balgartige Muffe (2, 6), in Verbindung steht.

## Beschreibung

Die Erfindung bezieht sich auf eine Ansaugvorrichtung für eine Brennkraftmaschine, die am Rahmen eines Fahrzeuges, insbesondere eines Zweirades, schwingungsfähig angeordnet ist.

Bisher bildet die Ansaugvorrichtung ein mit der eigentlichen Brennkraftmaschine fest verbundenes Aggregat. Daraus ergibt sich ein hoher Materialaufwand und ein vergrößerter Raumbedarf, da die Ansaugvorrichtung die Schwingungsfähigkeit der Brennkraftmaschine dem Fahrzeugrahmen gegenüber nicht behindern bzw. einschränken darf.

Der Erfindung liegt somit die Aufgabe zugrunde, diesen Mangel zu beseitigen und eine Ansaugvorrichtung zu schaffen, die eine Material- und Raumeinsparung ermöglicht.

Die Erfindung löst die gestellte Aufgabe dadurch, daß ein Rahmenrohr des Fahrzeuges oder ein am Fahrzeugrahmen starr befestigtes Rohr als Ansaugrohr ausgebildet wird und mit den übrigen Teilen der Ansaugvorrichtung bzw. der Brennkraftmaschine selbst elastisch flexibel, z. B. über eine balgartige Muffe, verbunden ist.

Es bildet also ein Rahmenrohr bereits einen Teil des Ansauggeräuschdämpfers, wodurch ein ohnehin vorhandener Bauteil des Rahmens doppelt benutzt wird und sich die gewünschte Materialeinsparung erzielen läßt. Es ergibt sich aber auch eine Verringerung des Raumbedarfs der Ansaugvorrichtung, da die sonst durch die Relativbewegung der Brennkraftmaschine erforderliche Bewegungsfreiheit des Ansaugrohres nicht mehr in Betracht gezogen werden muß. Dennoch aber ist die Schwingungsfähigkeit der Brennkraftmaschine und gegebenenfalls weiterer Teile der Ansaugvorrichtung gewährleistet, da das als Ansaugrohr dienende Rahmenrohr bzw. das zusätzliche am Rahmen befestigte unbewegliche Rohr in elastisch flexibler Verbindung mit der Brennkraftmaschine bzw. den übrigen Aggregatteilen steht. Die erfindungsgemäße Ansaugvorrichtung ist nicht nur für die Brennkraftmaschine von Zweiradfahrzeugen brauchbar, sondern kann auch bei Fahrzeugkonstruktionen ähnlicher Grundausbildung, z. B. bei Handmähmaschinen od. dgl., angewendet werden.

Handelt es sich um ein Zweirad mit Triebsatzschwinge, so ist bisher das Luftfilter fix auf dieser Schwinge befestigt, was die Nachteile mit sich bringt, daß das Luftfilter die ungefederten Massen erhöht, an einem geräuschmäßig verhältnismäßig ungünstigen Ort angebracht werden muß und Freiraum für das Einfedern der Triebsatzschwinge erfordert.

Erfindungsgemäß werden auch diese Mängel beseitigt, indem das Luftfilter am Fahrzeugrahmen befestigt und mit dem nachfolgenden Teil der Ansaugvorrichtung, insbesondere dem Vergaser, elastisch flexibel verbunden ist. Dadurch ist es möglich, den Raum um das Luftfilter für andere Aggregate auszunützen, da auf die Bewegungsfreiheit keine Rücksicht genommen werden muß. Selbstverständlich werden auch die ungefederten Massen verringert und es ist möglich, das Luftfilter an einen geräuschmäßig günstigeren Ort anzubringen.

Die Zeichnung zeigt als Ausführungsbeispiel die wesentlichen Teile der erfindungsgemäßen Ansaugvorrichtung mit der Brennkraftmaschine im Teilschnitt.

Ein Rahmenrohr 1 des Fahrzeuges ist über eine balgartige Muffe 2 mit dem Luftfilter 3 elastisch nachgiebig verbunden und bildet so einen Teil des Ansauggeräuschdämpfers. Vom Luftfilter bzw. vom Ansauggeräuschdämpfer 3 führt ein Rohr 4 zum Vergaser 5, wobei das Rohr 4 wieder über elastisch flexible Muffen 6 mit den beiden Teilen 3 und 5 verbunden ist. Die Brennkraftmaschine 7 ist im nicht dargestellten Fahrzeugrahmen schwingungsfähig gelagert und weist einen Zylinder 8 auf, an dem das Abgasrohr 9 angeschlossen ist.

## Patentansprüche

1. Ansaugvorrichtung für eine Brennkraftmaschine (7), die am Rahmen eines Fahrzeuges, insbesondere eines Zweirades, schwingungsfähig angeordnet ist, dadurch gekennzeichnet, daß ein Rahmenrohr (1) des Fahrzeuges oder ein am Fahrzeugrahmen starr befestigtes Rohr als Ansaugrohr ausgebildet und mit den übrigen Teilen (3, 5) der Ansaugvorrichtung bzw. der Brennkraftmaschine (7) selbst elastisch flexibel, z. B. über eine balgartige Muffe (2, 6), verbunden ist.

2. Ansaugvorrichtung nach Anspruch 1, dadurch gekennzeichnet, daß bei einem Zweirad mit Triebsatzschwinge das Luftfilter (3) am Fahrzeugrahmen befestigt und mit dem nachfolgenden Teil der Ansaugvorrichtung, insbesondere dem Vergaser (5), elastisch flexibel verbunden ist.
